# EUROPÄISCHE PATENTSCHRIFT

(11) **EP 0 759 814 B1**
(45) Veröffentlichungstag und Bekanntmachung des Hinweises auf die Patenterteilung: **20.06.2001**
(21) Anmeldenummer: 96903858.7
(22) Anmeldetag: 04.03.1996
(51) Int. Cl.: B07C 3/08

(54) **VORRICHTUNG UND VERFAHREN ZUM TRANSPORTIEREN VON VERSANDSTÜCKEN**
EQUIPMENT AND METHOD FOR CONVEYING SHIPMENT ITEMS
DISPOSITIF ET PROCEDE DE TRANSPORT D'ENVOIS

(30) Priorität: 13.03.1995 CH 71395
(43) Veröffentlichungstag der Anmeldung: 05.03.1997
(73) Patentinhaber: SIEMENS AKTIENGESELLSCHAFT, 80333 München (DE)
(72) Erfinder: OPPLIGER, Jean-Claude, CH-8155 Niederhasli (CH); GRÜNENFELDER, Robert, CH-8425 Oberembrach (CH)
(74) Vertreter: Fischer, Michael, Dr.
(86) Internationale Anmeldenummer: CH9600074
(87) Internationale Veröffentlichungsnummer: WO9628260

(56) Entgegenhaltungen:
- DE-A- 3 731 589
- FR-A- 2 454 338

## Beschreibung

Die Erfindung betrifft eine Vorrichtung zum selektiven Transportieren mit Kennungen versehener Versandstücke von einer Uebergabestelle zu von den Kennungen bestimmten Abgabestellen mit einer Anzahl jeweils lediglich ein Fach aufweisender, jeweils zum Aufnehmen eines Versandstücks dienender, hintereinander entlang einer geschlossenen Bewegungsbahn förderbarer Transportbehälter, aus denen die Versandstücke an den entlang der Bewegungsbahn angeordneten Abgabestellen abgebbar sind, einer Einrichtung zum Beschicken der Transportbehälter mit den Versandstücken an der an der Bewegungsbahn liegenden Uebergabestelle und einer Einrichtung zum Steuern der Uebergabe der Versandstücke an die Transportbehälter durch die Beschickungseinrichtung und deren Abgabe aus den Transportbehältern an den Abgabestellen in Abhängigkeit von einem die Position der einzelnen Transportbehälter längs ihrer Bewegungsbahn sowie jeweils die Zuordnung zwischen den Transportbehältern und den Kennungen der an sie daran übergebenen Versandstücke darstellenden Informationssignal.

Vorrichtungen dieser Art werden beispielsweise in Postämtern zum Sortieren von Postsendungen nach Zustellbezirken verwendet.

Beim Betrieb einer Transportvorrichtung **nach der EP-A1-0658501 werden die Versandstücke jeweils einzeln** in einem Transportbehälter entlang der geschlossenen Bewegungsbahn, die sich über mehrere Sammeletagen erstrecken kann, gefördert. An der an der Bewegungsbahn liegenden Uebergabestelle werden die Versandstücke mit einer beispielsweise als Förderband ausgebildeten Beschickungseinrichtung einzeln in die Transportbehälter eingelegt. Nach Verlassen der Uebergabestelle werden die Transportbehälter mit den darin eingelegten Versandstücken über die einzelnen entlang der notwendigerweise eine Anzahl von Kurven aufweisenden geschlossenen Bewegungsbahn angeordneten Abgabestellen, an denen beispielsweise einzelnen Zustellbezirken zugeordnete Sammelbehälter aufgestellt sein können, geführt. Die Versandstücke werden dabei in Abhängigkeit von dem die Zuordnung zwischen den Transportbehältern und den Kennungen der an sie übergebenen Versandstücke darstellenden Informationssignal in die von ihren Versandadressen bestimmten Sammelbehälter abgeworfen.

Die Transportleistung derartiger Transportvorrichtungen hängt von der maximal zulässigen Fördergeschwindigkeit der Transportbehälter und dem zur Gewährleistung der Kurvengängigkeit der Transportvorrichtung zwischen den einzelnen Transportbehältern einzuhaltenden Mindestabstand, ab.

Die maximale Fördergeschwindigkeit wird durch die zum Beschikken der Transportbehälter benötigte Zeit und die bei einer vorgegebenen Grösse der Abgabestellen wegen der Bewegung der Transportbehälter beim Abwerfen der Versandstücke zur Verfügung stehende Zeit vorgegeben.

Der zur Gewährleistung einer ausreichenden Kurvengängigkeit benötigte Abstand zwischen den einzelnen Transportbehältern hängt bei einer vorgegebenen Bewegungsbahn von der Aufnahmekapazität der Transportbehälter, d.h. deren Abmessungen, ab. Diese richten sich wiederum nach dem grössten für die Transportvorrichtung noch zugelassenen Versandstückformat.

Wie vorstehend beschrieben, ergibt sich bei herkömmlichen Transportvorrichtungen der eingangs beschriebenen Art das technische Problem, dass bei einer vorgegebenen Bewegungsbahn und Grösse der Abgabestellen sowie einem vorgegebenen maximalen Versandstückformat der maximal erreichbaren Transportleistung prinzipielle Grenzen gesetzt sind.

**Dieser Umstand trifft für eine Vorrichtung nach der FR-A-2454338 in besonderem Masse zu, wenn eine Vielzahl Aufnahmefächer unterschiedlicher Grösse in einem als Wagen ausgebildeten zweireihigen Behälter untergebracht wird.**

Zur Lösung dieses Problems wird erfindungsgemäss vorgeschlagen, bei Vorrichtungen der eingangs beschriebenen Art die Transportbehälter mit unterschiedlichen Versandstückformaten entsprechenden unterschiedlichen Aufnahmekapazitäten auszubilden und die Steuereinrichtung so zu gestalten, dass damit die Uebergabe der Versandstücke durch die Beschickungseinrichtung in Abhängigkeit von einem die Aufnahmekapazität der einzelnen Transportbehälter darstellenden Informationssignal und einem die Versandstückformate der einzelnen Versandstücke darstellenden Informationssignal steuerbar ist.

Bei einem derartigen Aufbau entfällt die Notwendigkeit, die Aufnahmekapazitäten sämtlicher Transportbehälter an das maximal zulässige Versandstückformat anzupassen. Folglich kann der durch die Aufnahmekapazitäten der Transportbehälter zur Sicherstellung einer ausreichenden Kurvengängigkeit der Transportvorrichtung einzuhaltende vorgegebene Mindestabstand zumindest zwischen einzelnen Transportbehältern, deren Aufmahmekapazitäten lediglich die Aufnahme kleinerer Versandstücke erlauben, verringert werden. Daraus ergibt sich eine Erhöhung der maximalen Anzahl entlang der geschlossenen Bewegungsbahn förderbarer Transportbehälter, was letztlich bei einer durch die zum Beschicken der Transportbehälter beziehungsweise zum Abgeben der Versandstücke aus den Transportbehältern zur Verfügung zu stellende Zeit vorgegebenen maximalen Fördergeschwindigkeit und einer vorgegebenen Bewegungsbahn zu einer Erhöhung der Transportleistung führt. Durch die erfindungsgemässe Steuerung der Beschickungseinrichtung kann darüber hinaus erreicht werden, dass Versandstücke mit einem ein durch die Aufnahmekapazität der kleinsten Transportbehälter vorgegebenes Format überschreitenden Format nur an Transportbehälter mit zum Aufnehmen derartiger Versandstücke geeigneten Aufnahmekapazität übergeben werden, so dass alle Versandstücke an geeignete Transportbehälter übergeben werden. Damit wird eine hohe Betriebszuverlässigkeit bei gleichzeitig erhöhter Transportleistung sichergestellt.

Angesichts der Tatsache, dass der zur Sicherstellung einer ausreichenden Kurvengängigkeit einzuhaltende Mindestabstand zwischen aufeinanderfolgenden Transportbehältern massgeblich von der durch die maximal zulässige Versandstückdicke vorgegebene Transportbehälterhöhe bestimmt sind, ist es besonders bevorzugt, wenn die Aufnahmekapazität der Transportbehälter an unterschiedliche Versandstückdicken angepasst sind.

Besonders zweckmässig ist es, wenn die Beschickungseinrichtung zwei Beschickungsstationen aufweist, deren eine zum Uebergeben von Versandstücken mit einem ein vorgegebenes Format überschreitenden Format und deren andere zum Uebergeben von Versandstücken, deren Format kleiner oder gleich dem vorgegebenen Format ist, dient. Eine derartige Beschickungseinrichtung erlaubt eine besonders einfache Steuerung, weil damit neben einer Vorsortierung der Versandstücke nach ihren Formaten zur Erzeugung des die Versandstückformate der einzelnen an die Transportbehälter zu übergebenden Versandstücke darstellenden Informationssignals lediglich die Zuordnung der Beschickungsstationen zu den Formaten der davon jeweils zu übergebenden Versandstücke erforderlich ist.

Zur Vermeidung von Leerlaufzeiten, das heisst zur Sicherstellung einer hohen Auslastung der erfindungsgemässen Transportvorrichtung ist es besonders zweckmässig, wenn mindestens eine der Beschickungsstationen ein Magazin zum Aufnehmen einer Anzahl von Versandstücken aufweist, aus denen die Versandstücke einzeln entnehmbar und an die Transportbehälter übergebbar sind.

Aus Platzgründen kann es vorteilhaft sein, wenn die Beschikkungsstationen an gegenüberliegenden Seiten der Fördereinrichtung angeordnet sind.

Zusätzlich oder alternativ dazu ist auch daran gedacht, die den einzelnen Beschickungsstationen zugeordneten Uebergabestellen in Förderrichtung nacheinander anzuordnen.

Bei einer derartigen Anordnung ist es besonders vorteilhaft, wenn die Uebergabestelle, die der zum Uebergeben von Versandstücken mit einem das vorgegebene Format überschreitenden Format dienenden Beschickungsstation zugeordnet ist, vor den anderen Uebergabestellen angeordnet ist. Dadurch kann erreicht werden, dass selbst dann, wenn an der zuerst angelaufenen Beschickungsstation kein Versandstück zur Uebergabe an einen Transportbehälter bereitsteht, der diese erste Beschickungsstation leer verlassende Transportbehälter immer an nachfolgenden Uebergabestellen mit Versandstücken beschickt werden kann, auch wenn diese ein kleineres Format besitzen, als das für den leeren Transportbehälter maximal zulässige Format.

Die Erzeugung des die Positionen der einzelnen Transportbehälter längs der Bewegungsbahn darstellenden Informationssignals kann besonders einfach erfolgen, wenn die Steuereinrichtung einen Speicher aufweist, in dem die Positionen und Aufnahmekapazitäten der einzelnen Transportbehälter bezüglich eines entlang der Bewegungsbahn mitlaufenden Bezugspunktes abgelegt sind. Dann kann die Beschickungseinrichtung und auch das Abwerfen der Versandstücke aus den Transportbehältern auf Grundlage der im Speicher abgelegten Daten und der Position des Bezugspunktes gesteuert werden.

Für den Weitertransport der Versandstücke nach dem Abgeben aus den Transportbehältern kann es vorteilhaft sein, wenn die Versandstücke an den Abgabestellen nach Versandstückformaten sortiert werden. Dazu ist es besonders zweckmässig, die Abgabestellen in einzelnen Versandstückformaten zugeordnete Sammelzonen zu unterteilen und das Abwerfen der Versandstücke aus den Transportbehältern in Abhängigkeit von dem die Versandstückformate darstellenden Informationssignal so zu steuern, dass sie in die ihrem Format zugeordnete Sammelzone abgegeben werden.

Wie der vorstehenden Beschreibung zu entnehmen ist, zeichnet sich das erfindungsgemässe Verfahren zum selektiven Transportieren mit Kennungen versehener, unterschiedlich grosser Versandstücke zu von den Kennungen bestimmten Abgabestellen im wesentlichen dadurch aus, dass Transportbehälter mit unterschiedlichen Versandstückformaten entsprechenden unterschiedlichen Aufnahmekapazitäten eingesetzt werden.

Nachfolgend wird die Erfindung unter Bezugnahme auf die Zeichnung, auf die hinsichtlich aller in der Beschreibung nicht näher erläuterten erfindungswesentlichen Einzelheiten ausdrücklich verwiesen wird, erläutert. In der Zeichnung zeigt:
- Fig. 1a: eine Seitenansicht einer ersten Ausführungsform einer erfindungsgemässen Transportvorrichtung,
- Fig. 1b: eine Draufsicht auf die Transportvorrichtung nach Fig. 1a,
- Fig. 2: eine Seitenansicht einer zweiten Ausführungsform einer erfindungsgemässen Transportvorrichtung nach dem Stand der Technik und
- Fig. 3: eine vergrösserte Darstellung der Beschickungseinrichtung der Transportvorrichtung nach Fig. 2.

Mit der in den Fig. la und 1b dargestellten Transportvorrichtung werden Transportbehälter 2 mit einem Kettenförderer (nicht im einzelnen dargestellt) entlang einer geschlossenen Bewegungsbahn 4 gefördert. Dabei durchlaufen die Transportbehälter 2 in einer zunächst oberhalb des Kettenförderers angeordneten Stellung die aus drei Beschickungsstationen 6, 8 und 10 bestehende Beschickungseinrichtung und anschliessend eine Horizontalkurve 12. Danach werden sie durch Durchlaufen einer Vertikalkurve 14 in eine unter dem Kettenförderer hängende Stellung überführt und so über eine Anzahl in einer unteren Sammeletage an einzelnen Abgabestellen angeordneter Sammelbehälter 16 gefördert. Nach Durchlaufen einer Horizontalkurve 18 werden sie dabei wieder zurückgefördert und durch Durchlaufen einer S-Vertikalkurve 20 in eine obere Sammeletage der Transportvorrichtung überführt, wo sie nach Durchlaufen einer weiteren Horizontalkurve 22 über in der oberen Sammeletage an einzelnen Abgabestellen angeordnete Sammelbehälter 16 gefördert werden. Dabei durchlaufen sie eine letzte ihrer Rückführung dienende Horizontalkurve 24, so dass sie schliesslich nach Durchlaufen einer letzten Vertikalkurve 26 wieder bei der Beschickungseinrichtung eintreffen.

Zur Anpassung an unterschiedliche Versandstückdicken werden bei dieser Ausführungsform Transportbehälter der nachstehend unter Bezugnahme auf in Fig. 3 erläuterten Art mit zwei unterschiedlichen Höhen h (vgl. Fig. 3), und zwar einer Höhe von 20 mm einerseits und einer Höhe von 50 mm andererseits mit der Förderkette entlang der Bewegungsbahn 4 gefördert. Im Bereich der Beschickungseinrichtung werden die Transportbehälter beispielsweise mittels einer Steuerkurve (vgl. Fig. 3) geöffnet, so dass an den den einzelnen Beschickungsstationen 6, 8 und 10 zugeordneten Uebergabestellen 6a, 8a und 10a Versandstücke von oben in die Transportbehälter eingesteckt werden können.

An den Beschickungsstationen 6 und 10 werden die Versandstücke einzeln aus der Aufnahme einer Anzahl von Versandstücken dienenden Magazinen 6b beziehungsweise 10b entnommen und mit Horizontalförderern 28 beziehungsweise 30 in den Erfassungsbereich von Einrichtungen 32 beziehungsweise 34 zum automatischen Lesen der ihrer in Form von Versandadressen vorliegenden Kennungen gefördert. Anschliessend werden sie an getaktete Vertikalförderer (nicht dargestellt) übergeben, mit denen sie an den Uebergabestellen 6a beziehungsweise 10a in die dort geöffneten Transportbehälter 2 eingesteckt werden können.

Die Beschickungsstation 8 dient zum Beschicken der Transportbehälter 2 mit Versandstücken, deren Versandadressen keine automatische Erfassung mittels einer automatischen Leseeinrichtung erlauben. Aus Platzgründen ist diese manuell betriebene Beschickungsstation 8 an der den automatisch betriebenen Beschickungsstationen 6 und 10 gegenüberliegenden Seite der Förderkette angeordnet.

Die in Förderrichtung erste Beschickungsstation 6 dient zum Beschicken der Transportbehälter 2 mit Versandstücken, die dicker sind als 20 mm, während die in Förderrichtung letzte Beschickungsstation 10 zum Beschicken der Transportbehälter 2 mit Versandstücken, die eine Dicke bis zu 20 mm aufweisen, dient.

Die Beschickungseinrichtung wird in Abhängigkeit von die Aufnahmekapazitäten und die Positionen der einzelnen Transportbehälter 2 darstellenden Informationssignalen gesteuert. Die Positionen und Aufnahmekapazitäten der einzelnen Transportbehälter 2 werden dabei auf Grundlage der Position eines mit der Förderkette mitlaufenden Bezugspunktes und in einem Speicher der Steuereinrichtung abgelegter Daten, die die Positionen und Aufnahmekapazitäten der einzelnen Transportbehälter bezüglich des Bezugspunktes darstellen, berechnet. (Alternativ können die Aufnahmekapazitäten der an den einzelnen Beschickungsstationen eintreffenden Transportbehälter mit dafür geeigneten Sensoren erfasst und entsprechende Informationssignale zur Steuerung der Beschickungseinrichtung an die Steuereinrichtung angelegt werden.) Ferner werden von der Steuereinrichtung von den Leseeinrichtungen 32 und 34 abgegebene, die gelesenen Adressen der einzelnen Verandstücke darstellende Signale erfasst. Schliesslich wird zur Steuerung des Abgebens der Versandstücke aus den Transportbehältern ein die Zuordnung zwischen den einzelnen Transportbehältern und den Versandadressen der daran übergebenen Versandstücke darstellenden Informationssignal erzeugt.

Beim Betrieb der vorstehend beschriebenen Transporteinrichtung werden die Aufnahmekapazitäten der an der Uebergabestelle 6a eintreffenden Transportbehälter 2 ermittelt und die Beschikkungsstation 6 in Abhängigkeit von einem entsprechenden Informationssignal so gesteuert, dass ein Versandstück an der Uebergabestelle 6a in den dort eintreffenden Transportbehälter 2 eingesteckt wird, wenn die Höhe des Transportbehälters 50 mm beträgt, während in Transportbehälter 2, deren Höhe lediglich 20 mm beträgt, an der Uebergabestelle 6a kein Versandstück eingesteckt wird. Von der Steuereinrichtung wird erfasst, ob an der Uebergabestelle 6a ein Versandstück in den diese Uebergabestelle verlassenden Transportbehälter 2 eingesteckt wurde oder nicht und ggf. ein die Zuordnung zwischen dem Transportbehälter und der Versandadresse des daran übergebenen Versandstücks darstellendes Informationssignal erzeugt.

An der Beschickungsstation 8 können in nach Verlassen der Uebergabestelle 6a noch leere Transportbehälter 2. Versandstücke eingesteckt werden, deren Versandadressen der Steuereinrichtung manuell eingegeben wurden. Dabei wird von der Steuereinrichtung erfasst und ggf. ein die Zuordnung zwischen dem Transportbehälter und der manuell eingegebenen Versandadresse darstellendes Informationssignal erzeugt, wenn ein Versandstück an der Uebergabestelle 8a in einen Transportbehälter eingesteckt wird.

Auf Grundlage der bis dahin von der Steuereinrichtung erfassten Information wird in der Steuereinrichtung ermittelt, ob ein an der Uebergabestelle 10a eintreffender Transportbehälter noch leer ist oder ob bereits ein Versandstück darin eingesteckt wurde. Wenn der an der Uebergabestelle 10a eintreffende Transporrbehälter 2 noch leer ist, wird die Beschickungsstation 10 so gesteuert, dass ein Versandstück daran übergeben wird. Dabei spielt es keine Rolle, ob der an der Uebergabestelle 10a eintreffende Transportbehälter eine Höhe von 20 mm oder eine Höhe von 50 mm aufweist. Gleichzeitig wird ein die Zuordnung zwischen dem Tranportbehälter 2 und der Versandadresse des an der Uebergabestelle 10a daran übergebenen Versandstücks darstellendes Informationssignal erzeugt.

Auf Grundlage der von der Steuereinrichtung erfassten Adressen der einzelnen Versandstücke und den ebenfalls von der Steuereinrichtung erfassten, die Zuordnung zwischen den Transportbehältern 2 und den Versandadsressen der daran übergebenen Versandstücke darstellenden Informationssignalen, wird das Abwerfen der Versandstücke aus den nach Durchlaufen der Vertikalkurve 26 oberhalb der Sammelstellen 16 unter der Förderkette hängenden Transportbehälter 2 so gesteuert, dass die einzelnen Versandstücke jeweils an den durch die Versandadressen vorgegebenen, beispielsweise Zustellbezirken zugeordneten Sammelstellen, abgeworfen werden.

Bei der anhand der Fig. 2 und 3 dargestellten Ausführungsform der Erfindung umfasst die Beschickungseinrichtung lediglich eine in Form eines Förderbands ausgebildete Beschickungsstation 106. Mit diesem Förderband 106 werden die einzelnen Versandstücke nach Lesen ihrer Versandadresse an einer Uebergabestelle 104 in mit einem Kettenförderer entlang einer geschlossenen Bewegungsbahn 100 förderbare Transportbehälter 102 eingelegt. Zur Steuerung der Beschickungseinrichtung werden die Versandstückformate der einzelnen mit dem Förderband 106 zur Uebergabestelle 104 geförderten Versandstücke sowie die Aufnahmekapazitäten der an der Uebergabestelle 104 eintreffenden Transportbehälter 102 darstellende Informationssignale erzeugt.

Auch bei dieser Ausführungsform werden Transportbehälter 102 mit unterschiedlichen Versandstückdicken entsprechenden Höhen h (vgl. Fig. 3) eingesetzt. Nach Verlassen der Uebergabestelle werden die Transportbehälter 102 mit den darin eingelegten Versandstücken entlang eines Bahnabschnitts 108 oberhalb der Förderkette gefördert, wonach sie dann durch Durchlaufen einer einen S-förmigen Abschnitt 110 a aufweisenden Vertikalkurve 110 in eine unter der Förderkette hängende Stellung gelangen und der Transportvorrichtung überführt werden. Nach Durchlaufen einer Horizontalkurve mit einem Scheitelpunkt S1 in der oberen Etage werden die Transportbehälter 102 über in der oberen Etage der Transportvorrichtung an entsprechenden Abgabestellen angeordnete Sammelstellen 112 gefördert. Dabei passieren die Transportbehälter 102 in der oberen Etage O eine weitere Horizontalkurve mit einem Scheitelpunkt S2. Anschliessend durchlaufen die Transportbehälter 102 eine Vertikal-S-Kurve 113, um so in eine untere Etage U der Transportvorrichtung zu gelangen. Nach Durchlaufen einer Horizontalkurve mit einem Scheitelpunkt S3 in der unteren Etage werden die Transportbehälter 102 über in der unteren Etage an entsprechenden Abgabestellen angeordnete Sammelbehälter 112a gefördert. Dabei durchlaufen sie eine weitere Horizontalkurve mit einem Scheitelpunkt S4 in der unteren Etage. Schliesslich werden die Transportbehälter 102 durch Durchlaufen einer weiteren Vertikal-S-Kurve 113a und einer weiteren Vertikalkurve 114 wieder in die im wesentlichen horizontal ausgerichtete Stellung überführt und gelangen so erneut zur Uergabestelle 104.

Im Verlauf der Bewegungsbahn wird die Abgabe der Versandstücke aus den Transportbehältern in Abhängigkeit von einem die Zuordnung zwischen den Transportbehältern und den Versandadressen der darin eingelegten Versandstücke darstellenden Informationssignal gesteuert.

Wie der vergrösserten Darstellung nach Fig. 3 zu entnehmen ist, werden die Transportbehälter im Bereich der Uebergabestelle 104 mittels einer parallel zur Förderkette verlaufenden Steuerkurve 118 geöffnet, so dass die mit dem Förderband 106 in der durch den Pfeil 107 bezeichneten Richtung zur Uebergabestelle geförderten Versandstücke 116 durch die auf diese Weise entstehende Beschickungsöffnung 120 eines an der Uebergabestelle eintreffenden Transportbehälters 102 eingelegt werden können. Beim Verlassen der Steuerkurve 118 an ihrem schräg auslaufenden Ende 122 werden die Transportbehälter automatisch geschlossen und erst über den mit den Versandadressen der darin eingelegten Versandstücke zugeordneten Sammelstellen mit in Abhängigkeit von den die Position der einzelnen Transportbehälter längs ihrer Bewegungsbahn sowie jeweils die Zuordnung zwischen den Transportbehältern und den Versandadressen der an sie übergebenen Versandstücke darstellenden Informationssignalen an diesen Bahnabschnitten einrückbaren Steuerkurvenabschnitten (nicht dargestellt) wieder geöffnet, so dass die Versandstücke aus den zu diesem Zeitpunkt in einer hängenden Stellung geförderten Transportbehältern 102 an der richtigen Sammelstelle abgeworfen werden.

Zur Ausnutzung der vollen Förderkapazität dieser Transportvorrichtung können die Versandstücke 116 aus der Aufnahme von Versandstücken unterschiedlicher Versandstückformate dienenden Magazinen in Abhängigkeit von den die Aufnahmekapazitäten der einzelnen an der Uebergabestelle 104 eintreffenden Transportbehälter darstellenden Informationssignalen entnommen und auf das Förderband 106 aufgelegt werden.

Die Erfindung ist nicht auf die vorstehend beschriebenen Ausführungsbeispiele eingeschränkt. Beispielsweise können die Abmessungen der Transportbehälter an unterschiedliche Versandstücklängen und/oder -breiten angepasst werden. Ferner ist es auch möglich, die einzelnen Abgabestellen in bestimmten Versandstückformaten zugeordnete Sammelzonen zu unterteilen und das Abwerfen der Versandstücke aus den Transportbehältern so zu steuern, dass die abgeworfenen Versandstücke an den Abgabestellen nach Formaten sortiert sind.

## Patentansprüche

1. Vorrichtung zum selektiven Transportieren mit Kennungen versehener Versandstücke (116) von einer Uebergabestelle (6a, 8a, 10a, 104) zu von den Kennungen bestimmten Abgabestellen (16; 112, 112a) mit einer Anzahl jeweils lediglich ein Fach aufweisender, jeweils zum Aufnehmen eines der Versandstücke (116) dienender, hintereinander entlang einer geschlossenen Bewegungsbahn (4; 100) förderbarer Transportbehälter (2; 102), aus denen die Versandstücke an den entlang der Bewegungsbahn (4; 102) angeordneten Abgabestellen (16; 112, 112a) abgebbar sind, einer Einrichtung (6, 8, 10; 106) zum Beschicken der Transportbehälter (2; 102) mit den Versandstücken (116) an der an der Bewegungsbahn liegenden Uebergabestelle (6a, 8a, 10a; 104) und einer Einrichtung zum Steuern der Uebergabe der Versandstücke (116) an die Transportbehälter (2; 102) durch die Beschikkungseinrichtung (6, 8, 9; 106) deren Abgabe aus den Transportbehältern (2; 102) an den Abgabestellen (16; 112, 112a) in Abhängigkeit von einem die Position der einzelnen Transportbehälter (2; 102) längs ihrer Bewegungsbahn (4; 100) sowie jeweils die Zuordnung zwischen den Transportbehältern (2; 102) und den Kennungen der an sie übergebenen Versandstücke (116) darstellenden Informationssignal, dadurch gekennzeichnet, dass die Transportbehälter (2; 102) mit unterschiedlichen Versandstückformaten entsprechenden unterschiedlichen Aufnahmekapazitäten ausgebildet sind und dass die Steuereinrichtung die Uebergabe der Versandstücke (116) durch die Beschickungseinrichtung (6, 8, 10; 106) in Abhängigkeit von einem die Aufnahmekapazitäten der einzelnen Transportbehälter (2; 102) darstellenden Informationssignal und einem die Versandstückformate der einzelnen Versandstücke (116) darstellenden Informationssignal steuert.

2. Vorrichtung nach Anspruch 1, dadurch gekennzeichnet, dass die Aufnahmekapazitäten der Transportbehälter (2; 102) an unterschiedliche Versandstückdicken angepasst sind.

3. Vorrichtung nach Anspruch 1 oder 2, dadurch gekennzeichnet, dass die Beschickungseinrichtung (6, 8, 10) wenigstens zwei Beschickungsstationen (6, 8, 10) aufweist, deren eine (6) zum Uebergeben von Versandstücken mit einem ein vorgegebenes Format überschreitenden Format und deren andere (10) zum Uebergeben von Versandstücken, deren Format kleiner oder gleich dem vorgegebenen Format ist, dient.

4. Vorrichtung nach Anspruch 3, dadurch gekennzeichnet, dass mindestens eine der Beschikkungsstationen (6, 8, 10) ein Magazin (6b, 8b 10b) zum Aufnehmen einer Anzahl von Versandstücken aufweist, aus dem die Versandstücke einzeln entnehmbar und an die Transportbehälter (2) übergebbar sind.

5. Vorrichtung nach Anspruch 3 oder 4, dadurch gekennzeichnet, dass die Beschickungsstaionen (6, 8, 10) an gegenüberliegenden Seiten der Bewegungsbahn (4) angeordnet sind.

6. Vorrichtung nach einem der Ansprüche 3 bis 5, dadurch gekennzeichnet, dass die den Beschikkungsstationen (6, 8, 10) zugeordneten Uebergabestellen (6a, 8a, 10a) in Förderrichtung nacheinander angeordnet sind.

7. Vorrichtung nach Anspruch 6, dadurch gekennzeichnet, dass die der zum Uebergeben von Versandstücken mit einem das vorgegebene Format überschreitenden Format dienende Beschickungsstation (6) zugeordnete Uebergabestelle (6a) in Förderrichtung vor den anderen Uebergabestellen (8a, 10a) angeordnet ist.

8. Vorrichtung nach einem der vorhergehenden Ansprüche, dadurch gekennzeichnet, dass die Steuereinrichtung einen Speicher aufweist, in dem die Positionen und Aufnahmekapazitäten der einzelnen Transportbehälter (2; 102) bezüglich eines entlang der Bewegungsbahn (4; 100) mitlaufenden Bezugspunktes abgelegt sind, und das die Positionen der einzelnen Transportbehälter (2) darstellende Informationssignal sowie das die Aufnahmekapazität der einzelnen Transportbehälter (2; 102) darstellende Informationssignal auf Grundlage der im Speicher abgelegten Daten und der Position des Bezugspunktes erzeugbar sind.

9. Vorrichtung nach einem der vorhergehenden Ansprüche, dadurch gekennzeichnet, dass die Abgabestellen (16; 112, 112a) in einzelnen Versandstückformaten zugeordnete Sammelzonen unterteilt sind, in die die Versandstücke von der Steuereinrichtung in Abhängiggkeit von dem die Versandstückformate darstellenden Informationssignal abgebbar sind.

10. Verfahren zum selektiven Transportieren mit Kennungen versehener Versandstücke von einer Uebergabestelle zu von den Kennungen bestimmten Abgabestellen, mit einer Anzahl jeweils lediglich ein Fach aufweisender, jeweils zum Aufnehmen eines Versandstückes dienender, hintereinander entlang einer geschlossenen Bewegungsbahn förderbarer Transportbehälter, aus denen die Versandstücke an den entlang der Bewegungsbahn angeordneten Abgabestellen aus den Transportbehältern abgegeben werden, wobei die Uebergabe und Abgabe der Versandstücke in Abhängigkeit von einem die Position der einzelnen Transportbehälter längs der Bewegungsbahn sowie jeweils die Zuordnung zwischen den Transportbehältern und den Kennungen der an sie übergebene Versandstücke darstellenden Informationssignal gesteuert wird, dadurch gekennzeichnet, dass Transportbehälter mit unterschiedlichen Versandstückformaten entsprechenden unterschiedlichen Aufnahmekapazitäten eingesetzt werden und die Uebergabe der Versandstücke in Abhängigkeit von einem die Aufnahmekapazitäten der einzelnen Transportbehälter darstellenden Informationssignal und einem die Versandstückformate der einzelnen Versandstücke darstellenden Informationssignal gesteuert wird.

## Claims

1. Apparatus for the selective transporting of shipment items (116), which are provided with identification markings, from a transfer point (6a, 8a, 10a, 104) to delivery points (16; 112, 112a) determined by the identification markings, having a number of transporting containers (2; 102) which in each case have just one compartment, are in each case used for accommodating one of the shipment items (116), can be conveyed successively along a closed path of movement (4; 100) and from which the shipment items can be delivered to the delivery points (16; 112, 112a) arranged along the path of movement (4; 100), furthermore having a device (6, 8, 10; 106) for feeding the shipment items (116) to the transporting containers (2; 102) at the transfer point (6a, 8a, 10a; 104) situated on the path of movement, and a device for controlling the transfer of the shipment items (116) to the transporting containers (2; 102) by the feeding device (6, 8, 9; 106) and the delivery of the said shipment items from the transporting containers (2; 102) at the delivery points (16; 112, 112a) as a function of an information signal representing the position of the individual transporting containers (2; 102) along their path of movement (4; 100) and the coordination in each case between the transporting containers (2; 102) and the identification markings of the shipment items (116) transferred to them,
characterized in that the transporting containers (2; 102) are designed with different holding capacities corresponding to different shipment-item sizes, and in that the control device controls the transfer of the shipment items (116) by the feeding device (6, 8, 10; 106) as a function of an information signal representing the holding capacities of the individual transporting containers (2; 102) and an information signal representing the shipment-item sizes of the individual shipment items (116).

2. Apparatus according to Claim 1, characterized in that the holding capacities of the transporting containers (2; 102) are adapted to different shipment-item thicknesses.

3. Apparatus according to Claim 1 or 2, characterized in that the feeding device (6, 8, 10) has at least two feeding stations (6, 8, 10), one (6) of which is used for the transferring of shipment items of a size exceeding a predetermined size, and the other (10) of which is used for transferring shipment items whose size is smaller than or equal to the predetermined size.

4. Apparatus according to Claim 3, characterized in that at least one of the feeding stations (6, 8, 10) has a magazine (6b, 8b, 10b) for accommodating a number of shipment items, and the shipment items can be taken individually from the said magazine and can be transferred to the transporting containers (2).

5. Apparatus according to Claim 3 or 4, characterized in that at the feeding stations (6, 8, 10) are arranged on opposite sides of the path of movement (4).

6. Apparatus according to one of Claims 3 to 5, characterized in that the transfer points (6a, 8a, 10a) assigned to the feeding stations (6, 8, 10) are arranged one after another in the conveying direction.

7. Apparatus according to Claim 6, characterized in that the transfer point (6a) which is assigned to the feeding station (6) used for transferring shipment items of a size exceeding the predetermined size is arranged upstream of the other transfer points (8a, 10a) in the conveying direction.

8. Apparatus according to one of the preceding claims, characterized in that the control device has a memory in which the positions and holding capacities of the individual transporting containers (2; 102) with regard to a point of reference running along the path of movement (4; 100) are stored, and the information signal representing the positions of the individual transporting containers (2) and the information signal representing the holding capacity of the individual transporting containers (2; 102) can be generated on the basis of the data stored in the memory and the position of the point of reference.

9. Apparatus according to one of the preceding claims, characterized in that the delivery points (16; 112, 112a) are divided into collecting zones which are assigned to individual shipment-item sizes and into which the shipment items can be delivered by the control device as a function of the information signal representing the shipment-item sizes.

10. Method for the selective transporting of shipment items, which are provided with identification markings, from a transfer point to delivery points, determined by the identification markings, having a number of transporting containers which in each case have just one compartment, are in each case used for accommodating one of the shipment items, can be conveyed successively along a closed path of movement and from which the shipment items are delivered from the transporting containers to the delivery points arranged along the path of movement, the transfer and delivery of the shipment items being controlled as a function of an information signal representing the position of the individual transporting containers along the path of movement and the coordination in each case between the transporting containers and the identification markings of the shipment items transferred to them, characterized in that the transporting containers are designed with different holding capacities corresponding to different shipment-item sizes, and the transfer of the shipment items is controlled as a function of an information signal representing the holding capacities of the individual transporting containers and an information signal representing the shipment-item sizes of the individual shipment items.

## Revendications

1. Installation de transport sélectif d'envois (116) munis de signes d'identification d'un point (6a, 8a, 10a, 104) de chargement à des points (16 ; 112, 112a) de déchargement déterminés par les signes d'identification, comprenant un certain nombre de récipients (202) de transport, présentant respectivement seulement un casier, servant respectivement à recevoir l'un des envois (116) pouvant être transporté l'un derrière l'autre le long d'une voie (400) fermée de déplacement et à partir desquels les envois peuvent être déchargés aux points (16 ; 112, 112a) de déchargement disposés le long de la voie (402) de déplacement, un dispositif (6, 8, 10 ; 106) destiné à charger les récipients (202) de transport des envois (116) aux points (6a, 8a, 10a ; 104) de chargement se trouvant sur la voie de déplacement et un dispositif destiné à commander le chargement des envois (116) sur les récipients (202) de transport par le dispositif (6, 8 ; 106) de chargement, leur déchargement des récipients (202) de transport aux points (16 ; 112, 112a) de déchargement en fonction d'un signal d'informations représentant la position du récipient (202) de transport le long de sa voie (400) de déplacement, ainsi que respectivement l'association entre les récipients (202) de transport et les signes d'identification des envois (116) qui y ont été chargés, caractérisée en ce que les récipients (202) de transport sont constitués en ayant des capacités de réception différentes correspondant à des formats d'envoi différents et en ce que le dispositif de commande commande le dispositif (6, 8, 10 ; 106) de chargement en fonction d'un signal d'information représentant les capacités de réception des divers récipients (202) de transport, et d'un signal d'information représentant les formats des divers envois (106).

2. Installation suivant la revendication 1, caractérisée en ce que les capacités de réception des récipients (202) de transport sont adaptées aux différences d'épaisseur des envois.

3. Installation suivant la revendication 1 ou 2, caractérisée en ce que le dispositif (6, 8, 10) de chargement comporte au moins deux postes (6, 8, 10) de chargement dont l'un sert à charger des envois d'un format dépassant un format prescrit et dont l'autre (10) sert à charger des envois dont le format est inférieur ou égal au format prescrit.

4. Installation suivant la revendication 3, caractérisée en ce qu'au moins un des postes (6, 8, 10) de chargement comporte un magasin (6b, 8b, 10b) de réception d'un certain nombre d'envois, à partir duquel les envois peuvent être pris individuellement et être chargés sur les récipients (2) de transport.

5. Installation suivant la revendication 3 ou 4, caractérisée en ce que les postes (6, 8, 10) de chargement sont disposés sur des côtés opposés de la voie (4) de déplacement.

6. Installation suivant l'une des revendications 3 à 5, caractérisée en ce que les points (6a, 8a, 10a) de chargement associés aux postes (6, 8, 10) de chargement sont disposés l'un derrière l'autre dans la direction de transport.

7. Installation suivant la revendication 6, caractérisée en ce que le point (6a) de chargement associé à un poste (6) de chargement, servant à charger des envois ayant un format dépassant un format prescrit, est disposé en amont dans la direction de transport des autres points (8a, 10a) de chargement.

8. Installation suivant d'une des revendications précédentes, caractérisée en ce que le dispositif de commande comporte une mémoire dans laquelle sont mémorisées les positions et les capacités de réception des divers récipients (202) de transport, par rapport à un point de référence se déplaçant le long de la voie (400) de déplacement et le signal d'information représentant les positions des divers récipients (2) de transport, ainsi que le signal d'information représentant la capacité de réception des divers récipients (202) de transport peuvent être produits sur la base des données mémorisées dans la mémoire et de la position du point de référence.

9. Installation suivant l'une des revendications précédentes,
caractérisée en ce que les points (16 ; 112, 112a) de déchargement sont subdivisés en des zones collectrices associées à des formats d'envoi, zones collectrices dans lesquelles les envois peuvent être déchargés par le dispositif de commande en fonction du signal d'information représentant les formats des envois.

10. Procédé de transport sélectif d'envois munis de signes d'identification d'un point de chargement à des points de chargement déterminés par les signaux d'identification comprenant un certain nombre de récipients de transport comportant respectivement seulement un casier, servant respectivement à la réception d'un envoi, pouvant être transportés l'un derrière l'autre le long d'une voie de déplacement fermée et dont les envois sont déchargés aux points de déchargement disposés le long de la voie de déplacement, le chargement et le déchargement des envois étant commandés en fonction d'un signal d'information représentant la position des divers récipients de transport le long de la voie de déplacement, ainsi que respectivement l'association entre les récipients de transport et les signes d'identification des envois qui doivent y être chargés, caractérisé en ce que l'on utilise des récipient de transport ayant des capacités de réception qui sont différentes et qui correspondent à des formats d'envoi différents, et on commande le chargement des envois, en fonction d'un signal d'information représentant les capacités de réception des divers récipients de transport et d'un signal d'information représentant les formats des divers envois.
